# EUROPÄISCHE PATENTSCHRIFT

(11) **EP 1 183 435 B1**
(45) Veröffentlichungstag und Bekanntmachung des Hinweises auf die Patenterteilung: **21.09.2005**
(21) Anmeldenummer: 01911235.8
(22) Anmeldetag: 14.03.2001
(51) Int. Cl.: E05F 15/00, E05F 15/14

(54) **STEUERUNG DER BEWEGUNG EINER SCHIEBE- BZW. SCHWENKSCHIEBETÜR IN IHREM SCHLIESSENDBEREICH**
CONTROL OF THE MOVEMENT OF A SLIDING OR SWINGING AND SLIDING DOOR IN ITS END CLOSING AREA
COMMANDE DU MOUVEMENT D'UNE PORTE COULISSANTE OU COULISSANTE ET PIVOTANTE DANS SA ZONE EXTREME DE FERMETURE

(30) Priorität: 16.03.2000 AT 4272000
(43) Veröffentlichungstag der Anmeldung: 06.03.2002
(73) Patentinhaber: Knorr-Bremse Gesellschaft mit beschränkter Haftung, 2340 Mödling (AT)
(72) Erfinder: FINK, Martin, A-3340 Waidhofen a.d. Ybbs (AT)
(74) Vertreter: Patentanwälte BARGER, PISO & PARTNER
(86) Internationale Anmeldenummer: PCT/AT2001/000070
(87) Internationale Veröffentlichungsnummer: WO 2001/069025

(56) Entgegenhaltungen:
- WO-A-95/09959
- US-A- 3 745 705
- US-A- 3 918 201

## Beschreibung

Die Erfindung betrifft die Steuerung der Bewegung einer Schiebe- bzw. Schwenkschiebetür eines Fahrzeuges in ihrem Schließendbereich, bei der durch einen Freilauf, eine Ratsche oder dergleichen die Bewegung des Türblattes in Schließrichtung immer möglich ist, die Bewegung in Öffnungsrichtung aber nur, wenn eine Bremse, Kupplung oder andere Fixierung für den türblattfemen Teil des Freilaufes gelüftet ist und bei der eine Vorrichtung zur Bestimmung der Türposition vorhanden ist. Eine derartige Türe ist beispielsweise aus der EP 0 673 464 A, entsprechend der AT 401 082 B bekannt. Der Inhalt dieser Druckschriften wird durch Bezugnahme in diese Beschreibung übernommen.

Bei automatischen Türen aller Art, die fernbetätigt oder durch eine Zeitautomatik oder dergleichen betätigt werden, werden Maßnahmen vorgesehen um zu verhindern, daß Personen oder Gegenstände von der sich schließenden Türe eingeklemmt und so verletzt oder beschädigt werden, oder daß es dazu kommt, daß so eingeklemmte Personen oder Gegenstände auch während der Fahrt des Zuges eingeklemmt bleiben.

Vielfach verwendet man, um ein derartiges Einklemmen zu erkennen, Sensoren im Dichtungsbereich der Hauptschließkante der Tür. Als Hauptschließkante bezeichnet man diejenige vertikale Kante der Türe, die sich bei der Schließbewegung des Türblattes vorne befindet. Die bei der Schließbewegung der Türe hinten befindliche vertikale Kante heißt Nebenschließkante. Bei zweiflügeligen Türen stoßen die Hauptschließkanten der symmetrisch angeordneten Flügel im geschlossenen Zustand der Tür aneinander, während die Nebenschließkanten am Türrahmen anliegen.

Im Bereich der Dichtungen an diesen Hauptschließkanten, oft im Inneren der hohl ausgebildeten Dichtungen, sind entsprechende Sensoren angeordnet, die erkennen, wenn die Dichtung noch vor Erreichen der Schließendlage auf ein Hindernis stößt und so die Möglichkeit bzw. Gefahr des Einklemmens einer Person oder eines Gegenstandes gegeben ist. Bekannte Strategien zum Betrieb der Schließmechanismen derartiger Türen bestehen darin, entweder die Antriebsrichtung umzukehren und nach einer vorgegebenen Zeit einen neuen Schließversuch zu unternehmen oder für eine vorgegebene Zeit den Schließvorgang zu unterbrechen, um es den Passagieren zu ermöglichen, die bis dahin ja nur leicht eingeklemmten (wenn überhaupt eingeklemmten) Gegenstände zu entfernen und sodann mit dem Schließvorgang fortzufahren. All diese und andere Strategien haben verschiedene Vor- und Nachteile wie den Zeit-, den Steuerungs- und den Energieaufwand und benötigen in vielen Fällen zusätzlich zu dieser Steuerung noch Bauteile und Einbauten im Türbereich, insbesondere die auch in ihrer Wartung teuren Sensoren.

Es gibt selbstverständlich auch andere Methoden und Vorrichtungen des Einklemmschutzes, da sie aber alle auf die im folgenden genannten Probleme nicht eingehen, werden sie hier nicht näher erläutert.

Vielfach erfolgt nun ein Einklemmen eines Armes, eines Beines, einer Tasche, eines Hundes im letzten Teil der Schließbewegung, im sogenannten Schließendbereich. Wenn dabei der gesamte Sicherheitsablauf abgewickelt wird, somit die Türe wieder geöffnet wird und dann der Schließvorgang wiederholt wird, kommt es zu völlig überflüssigen Verzögerungen, die darüber hinaus das Publikum einladen, andere Türen zu öffnen um einzusteigen, was die Verzögerung der Abfertigung noch verlängert.

Die Größe des erwähnten Schließendbereiches kann nun vom jeweiligen Betreiber der Bahn oder gesetzlich Land für Land festgelegt sein und beträgt in den meisten Fällen etwa 150 mm, gemessen an der Hauptschließkante und ausgehend von ihrer Schließendlage bzw. zwischen den Hauptschließkanten bei zweiflügeligen Türen. Im folgenden wird die Bezeichnung Schließendbereich sowohl im Zusammenhang mit dem Türblatt als auch im Zusammenhang mit verschiedenen Teilen des Türblattes bzw. des Türantriebes verwendet. Da jedem dieser Teile eine eindeutige Lage zuzuordnen ist, wenn das Türblatt (noch genauer dessen Hauptschließkante) den Schließendbereich erreicht, ist diese Formulierung klar und eindeutig.

Es ist das Ziel der Erfindung, für eine Türe der eingangs angegebenen Art einen Einklemmschutz ganz speziell für den Schließendbereich des Türflügels, in dem es nicht mehr darum geht, Personen als ganzes freizugeben, sondern darum, Gepäck oder Hunde od.dergl. nicht von der zugehörigen Person zu trennen, zu schaffen, der nur über die Türsteuerung selbst betrieben wird, größtmögliche Sicherheit bietet und auf zusätzliche Bauteile im Türbereich und so auf die bei derartigen Bauteilen immer notwendige Wartung und Inspektion zu verzichten.

Erfindungsgemäß ist dazu vorgesehen, daß eventuell vorhandene herkömmliche Maßnahmen zum Einklemmschutz im vorgegebenen Schließendbereich deaktiviert werden, daß, solange sich das Türblatt im Schließendbereich befindet, die Bestromung des Türantriebes und damit die Schließkraft, die auf das Türblatt (die Türblätter) wirkt, so reduziert wird, daß ein Anhalten und Öffnen des Türblattes (der Türblätter) für normale Benutzer trotz dieser Bestromung möglich ist, und daß die Bremse, Kupplung od.dergl., die auf den türblattfemen Teil des Freilaufes wirkt, gelüftet ist.

Damit erreicht man, daß in im Schließendbereich keine zeitaufwendigen Maßnahmen, wie sie bisher üblich waren, erfolgen, sondern daß nur dem Passagier die Möglichkeit geboten wird, die Türe soweit aufzudrücken, daß er Taschen, Schirme etc. durch den aufgedrückten Spalt bringen kann. Mit dem Aufhören der Öffnungskraft wird der Schließvorgang unverzüglich fortgesetzt.

Dabei ist erfindungsgemäß vorgesehen, daß das händische Aufdrücken der Türe während des unterbrochenen Schließvorganges nur über den vorbestimmten Schließendbereich möglich ist, und daß, wenn die Überwachungsvorrichtung für die Türposition festgestellt hat, daß dieser vorgegebene Bereich verlassen wurde, die Bremse, Kupplung oder dergleichen wieder einfallen gelassen wird, sodaß ein weiteres Öffnen nicht möglich wird. Auf diese Weise kann zwar erreicht werden, daß eingeklemmte Gegenstände befreit werden können, es wird aber verhindert, daß die Türen zum Spielplatz für Jugendliche oder verantwortungslose Personen werden.

In einer Ausgestaltung der Erfindung ist weiters vorgesehen, nach einer vorgegebenen Zeit die Bremse, Kupplung oder dergleichen jedenfalls (bei normalem Schließen fällt sie ja beim Erreichen der Endposition bzw. beim Verriegeln ein) einfallen zu lassen, um den Betrieb jedenfalls aufrechterhalten zu können. Da der Zugführer bei der Abfahrt des Zuges die Türen zumindest im wesentlichen überblickt, können dabei keine Sicherheitsproblerne auftreten.

In einer Variante kann vorgesehen sein, daß die Bremse, Kupplung oder dergleichen bei Erreichen einer vorbestimmten Geschwindigkeit des Zuges einfällt.

In wieder einer anderen Variante kann vorgesehen sein, daß beim Verlassen der Station durch ein Signal das Einfallen der Bremse, Kupplung oder dergleichen bewirkt wird. Durch diese Ausgestaltungen wird ein Betrieb auch dann möglich, wenn es wegen der im Schließendbereich verringerten Schließkraft oder wegen des mutwilligen Einklemmens von Getränkedosen - eine bei manchen Jugendlichen beliebte Tätigkeit - nicht zum vollständigen Schließen des Türblattes kommt, wenn dies auch, wie im folgenden näher beschrieben, durchaus angestrebt wird.

Die Kraft, mit der das Türblatt im Schließendbereich beaufschlagt wird, muß einerseits so groß sein, daß auch bei verschmutzter Führung und erstarrtem oder fehlendem Schmiermittel (Winterbetrieb, Trockenlauf) ein Schließen zuverlässig möglich ist, daß aber anderseits auch von Kindern oder gebrechlichen Personen das Türblatt angehalten und gegen die im Schließendbereich wirkende Schließkraft geöffnet werden kann. Üblicherweise sind dafür Schließkräfte im Bereich von 50 bis 150 N, bevorzugt von etwa 75 N geeignet.

Die Erfindung kann verschiedentlich ausgestaltet und an die Einsatzbedingungen angepaßt werden. So kann der Schließendbereich, in dem die Bremse, Kupplung oder dergleichen gelüftet wird, größer als der Bereich sein, in dem die Schließkraft verringert wird. Damit erreicht man, daß im Notfall durch eine große Kraftanstrengung die Türe weiter geöffnet werden als durch eine normale Krafteinwirkung.

Die Erfindung wird im folgenden anhand der Zeichnung rein schematisch näher erläutert:
Die Fig. 1 zeigt eine erfindungsgemäß ausgerüstete Türe im geschlossenen Zustand,
die Fig. 2 zeigt die Türe der Fig. 1 mit den Türblättern im Schließendbereich und
die Fig. 3 zeigt einige Betriebszustände innerhalb bzw. außerhalb des Schließendbereiches.

Die Fig. 1 zeigt, rein schematisch eine Türe 1 mit zwei Türblättern 2. Diese werden durch einen Türantrieb 4 zwischen ihrer geschlossenen und ihrer offenen Lage bewegt. Die eigentlichen Führungen sind aus Gründen der Übersichtlichkeit nicht dargestellt. Der Türantrieb 4 besteht im wesentlichen aus einem Motor 5, der eine Spindel 10 in Drehung versetzt, mit integriertem Positionsgeber, der durch Überwachung der Drehbewegung der Spindel die Lage der Türblätter 2 bestimmt. Jedes Türblatt 2 ist mittels eines Armes mit einer auf einer Spindel 10 aufgeschraubten Mutter 6 fest verbunden, sodass beim Verdrehen der Spindel 10 jedes Türblatt 2 entsprechend verschoben wird.

Die Spindel 10 trägt an ihrem dem Motor 5 abgewandten Ende einen Freilauf 8, der so mit der Spindel zusammenwirkt, dass er eine Drehbewegung in der Richtung, die der Schließrichtung der Türblätter entspricht, immer zuläßt. Die Drehbewegung in der Gegenrichtung wird von ihm aber blockiert. Um die Türe nun öffnen zu können, ist vorgesehen, dass der spindelferne Teil des Freilaufes 8 nicht fest am Wagenkasten 11 befestigt ist, sondern mit einer Kupplung 9 oder einer Bremse oder einem ähnlichen lösbaren Mechanismus verbunden ist. Dadurch erreicht man, dass beim Lösen der Kupplung 9 der spindelferne Teil des Freilaufes 8 sich in Öffnungsrichtung bewegen kann und das Öffnen der Türe 1 ermöglicht.

In Fig. 1 ist nun die geschlossene Lage der Türe dargestellt, der Endschalter 7 hat diese Lage "erkannt" und den Türantrieb stromlos geschaltet und die Türe bzw. die Türblätter 2 verriegelt. Eine eventuell aufgebrachte Kraft 3 in Öffnungsrichtung kann die Tür nicht aufdrücken.

Die Fig. 2 zeigt die Türe 1 am Rande des Schließendbereiches. Je nach anwendbarer Norm bzw. anwendbarem Gesetz ist die Breite x unterschiedlich groß, in den meisten Fällen beträgt sie 150 mm. Beim Schließen der Türe außerhalb des Schließendbereiches wird jedes Türblatt mit einer Schließkraft FO beaufschlagt, die für ein zügiges Schließen sorgt. Erfindungsgemäß wird aber im Schließendbereich beim normalen Schließen der Türe 1 die Türschließkraft auf einen vorgegebenen Wert FS (schematisch im Bereich der Mutter 6 eingezeichnet) abgesenkt, der so gewählt ist, dass er einerseits ein vollständiges Schließen auch unter widrigen Bedingungen (Kälte, Trockenlauf, verschmutzte Führungen) erlaubt, andererseits eine Verletzung von Personen bzw. Tieren zuverläßig verhindert. Gleichzeitig wird in diesem Bereich die Kupplung 9 gelüftet, sodass Benützer der Türe diese gegen die verringerte Schließkraft FS aufdrücken können (soferne die aufgebrachte Kraft 3 größer ist als die Schließkraft FS), da ja so eine Umkehr der Drehrichtung der Spindel ermöglicht wird.

Diese Vorgangsweise ist auch aus Fig. 3 ersichtlich, die schematisch den Verlauf der Schließkraft über die Schließbewegung in Abhängigkeit von der jeweiligen Lage des Türblattes zeigt: Solange der Schließendbereich x noch nicht erreicht ist, liegt die Schließkraft FO am Türblatt an, mit dem Erreichen des Schließendbereiches wird die Schließkraft auf den vorgegebenen, niedrigen Wert FS abgesenkt. Gleichzeitig wird die bis dahin eingefallene (strichlierter Bereich) Bremse gelüftet (gepunkteter Bereich) und so der Freilauf auch in der ansonsten gesperrten Drehrichtung bewegbar.

Der Positionsgeber im Motor 5 erkennt das Erreichen bzw. Verlassen des Schließendbereiches und läßt bei letzterem die Kupplung 9 wieder einfallen, um ein "Spielen" mit der Türe zu verhindern.

Das Öffnen der Türe erfolgt wie bei diesen Systemen üblich, die Bremse od.dergl. ist gelüftet und der Türantrieb liegt mit der vorgegebenen, zumeist vollen Kraft an.

Wie aus dem Gesagten hervorgeht, gibt es viele Möglichkeiten, die Erfindung technisch zu verwirklichen. So kann beispielsweise der Positionsgeber getrennt vom Motor vorgesehen sein und auch gleich den Endschalter 7 bzw. dessen Aufgabe umfassen und erfüllen, es kann auch bei zweiflügeligen Türen die Spindel nur auf einen Flügel wirken und der andere Flügel mittels eines umlaufenden Bandes od.dergl. angetrieben werden, es ist möglich, den Freilauf und die Kupplung motorseitig vorzusehen, wenn dies auch wegen der aufwendigen Lagerung des Motors nur in Ausnahmefällen sinnvoll ist, und vieles mehr.

Wesentlich ist, dass im Schließendbereich x der Türe 1, bzw. des Türblattes 2, deren Schließkraft von FO auf FS reduziert wird, dass deren Öffnungssperre aufgehoben wird und dass, soferne vorhanden, im Schließendbereich x andere Einklemmschutzmechanismen deaktiviert werden.

## Patentansprüche

1. Steuerung der Bewegung einer Schiebe- bzw. Schwenkschiebetür (1) im Schließendbereich (x) eines Türblattes (2), bei der durch einen Freilauf (8) oder dergleichen die Bewegung des Türblattes (2) in Schließrichtung immer möglich ist, die Bewegung in Öffnungsrichtung aber nur, wenn eine Bremse, Kupplung (9) oder andere Fixierung für den türblattfemen Teil des Freilaufes gelüftet ist und bei der eine Vorrichtung zur Bestimmung der Türposition vorhanden ist, **dadurch gekennzeichnet, daß** eventuell vorhandene herkömmliche Maßnahmen zum Einklemmschutz im vorgegebenen Schließendbereich (x) deaktiviert werden, daß, solange das sich das Türblatt (2) im Schließendbereich (x) befindet, die Bestromung des Türantriebes (5) und damit die Schließkraft (F), die auf das Türblatt (2) wirkt, auf einen niedrigeren Wert (FS) reduziert wird und daß die Bremse, Kupplung (9) od.dergl., die auf den türblattfernen Teil des Freilaufes (8) wirkt, gelüftet ist.

2. Steuerung nach Anspruch 1, **dadurch gekennzeichnet, daß** die Bremse, Kupplung (9) oder dergleichen nach dem Verstreichen eines vorbestimmten Zeitintervalles einfällt.

3. Steuerung nach Anspruch 1, **dadurch gekennzeichnet, daß** die Bremse, Kupplung (9) oder dergleichen bei Erreichen einer vorbestimmten Geschwindigkeit des Zuges einfällt.

4. Steuerung nach Anspruch 1, **dadurch gekennzeichnet, daß** die Bremse, Kupplung (9) oder dergleichen beim Verlassen der Station durch einen bahnsteigfesten Signalgeber bewirkt wird.

5. Steuerung nach einem der vorangehenden Ansprüche, **dadurch gekennzeichnet, daß** der Schließendbereich (x) etwa 150 mm beträgt.

6. Steuerung nach einem der vorangehenden Ansprüche, **dadurch gekennzeichnet, daß** die Schließkraft (FS) auf das Türblatt (2) im Schließendbereich (x) 50 N bis 150 N, bevorzugt etwa 75 N beträgt.

7. Steuerung nach einem der vorangehenden Ansprüche, **dadurch gekennzeichnet, daß** der Schließendbereich (x) etwa 150 mm beträgt.

## Claims

1. A control device for the movement of a sliding or swinging door (1) in the end closing range (x) of a door leaf (2), in which, by means of a freewheel mechanism (8) or the like, the movement of the door leaf (2) is always possible in closing direction but the movement in opening direction only when a brake, coupling (9) or other fixing for the part of the freewheel mechanism remote from the door leaf is released, and in which a device is provided for determining the door position, **characterised in that** conventional means which may be provided for jamming protection in the predetermined end closing range (x) are deactivated so that, as long as the door leaf (2) is situated in the end closing range (x), the current supply to the door drive (5) and thus the closing force (F), which acts on the door leaf (2), is reduced to a lower value (FS), and **in that** the brake, coupling (9) or the like, which acts on the part of the freewheel mechanism (8) remote from the door leaf, is released.

2. A control device according to Claim 1, **characterised in that** the brake, coupling (9) or the like drops after a predetermined time interval has elapsed.

3. A control device according to Claim 1, **characterised in that** the brake, coupling (9) or the like drops when the train reaches a predetermined speed.

4. A control device according Claim 1, **characterised in that** the brake, coupling (9) or the like is actuated upon leaving the station by a signal generator mounted on the platform.

5. A control device according to any one of preceding Claims, **characterised in that** the end closing range (x) is approximately 150 mm.

6. A control device according to any one of preceding Claims, **characterised in that** the closing force (FS) on the door leaf (2) in the end closing range (x) is 50 N to 150 N, preferably approximately 75 N.

7. A control device according to any one of preceding Claims, **characterised in that** the end closing range (x) is approximately 150 mm.

## Revendications

1. Système de commande du mouvement d'une porte coulissante ou pivotante et coulissante (1) dans la zone finale de fermeture (x) d'un vantail de porte (2), dans lequel, par l'intermédiaire d'une roue libre (8) ou élément similaire, le mouvement du vantail (2) dans la direction de fermeture est toujours possible, mais le mouvement dans la direction d'ouverture n'est possible que si un frein, un couplage (9) ou autre système de blocage agissant sur la partie, éloignée du vantail, de la roue libre est débloqué et dans lequel il est prévu un dispositif destiné à déterminer la position de la porte, **caractérisé en ce que** des mesures classiques, éventuellement disponibles, pour une sécurité d'arrêt sur obstacle dans la zone finale de fermeture (x) prédéfinie sont désactivés, **en ce que**, tant que le vantail (2) se situe dans la zone finale de fermeture (x), l'alimentation en courant du système d'entraînement (5) de la porte et, de ce fait, la force de fermeture (F) agissant sur le vantail (2) sont réduites à une valeur (FS) plus faible et **en ce que** le frein, le couplage (9) ou similaire, qui agit sur la partie, éloignée du vantail, de la roue libre (8), est débloqué.

2. Système de commande selon la revendication 1, **caractérisé en ce que** le frein, le couplage (9) ou similaire s'enclenche après un intervalle de temps déterminé.

3. Système de commande selon la revendication 1, **caractérisé en ce que** le frein, le couplage (9) ou similaire s'enclenche lorsqu'une vitesse prédéfinie du train est atteinte.

4. Système de commande selon la revendication 1, **caractérisé en ce que** le frein, le couplage (9) ou similaire est actionné par un émetteur de signaux, solidaire du quai, au moment où le train quitte la gare.

5. Système de commande selon l'une quelconque des revendications précédentes, **caractérisé en ce que** la zone finale de fermeture (x) est de l'ordre de 150 mm environ.

6. Système de commande selon l'une quelconque des revendications précédentes, **caractérisé en ce que** la force de fermeture (FS) sur le vantail (2) dans la zone finale de fermeture (x) est de l'ordre de 50 N à 150 N, de préférence est égale à environ 75 N.

7. Système de commande selon l'une quelconque des revendications précédentes, **caractérisé en ce que** la zone finale de fermeture (x) est de l'ordre de 150 mm environ.
